# EUROPÄISCHE PATENTSCHRIFT

(11) **EP 1 119 661 B1**
(45) Veröffentlichungstag und Bekanntmachung des Hinweises auf die Patenterteilung: **23.02.2005**
(21) Anmeldenummer: 99959189.4
(22) Anmeldetag: 06.10.1999
(51) Int. Cl.: E01C 5/06

(54) **FORMSTEIN**
SHAPED PAVESTONE
PAVE MOULE

(30) Priorität: 09.10.1998 DE 19846480
(43) Veröffentlichungstag der Anmeldung: 01.08.2001
(73) Patentinhaber: Hans Rinninger u. Sohn GmbH u. Co. Betonwarenfabriken, 88353 Kisslegg (DE)
(72) Erfinder: RINNINGER, Hans, Josef, D-88353 Kisslegg (DE)
(74) Vertreter: Patentanwälte Eisele, Otten, Roth & Dobler
(86) Internationale Anmeldenummer: PCT/DE1999/003231
(87) Internationale Veröffentlichungsnummer: WO 2000/022236

(56) Entgegenhaltungen:
- EP-A- 0 768 427
- DE-U- 9 013 618
- US-A- 4 792 257

## Beschreibung

Die Erfindung betrifft einen Formstein bzw. Formsteine in einem Pflastersteinbelag nach den Oberbegriffen der Ansprüche 1 und 4.

### Stand der Technik:

Aus dem US Patent Nr. 4 792 257 ist ein Pflastersteinsatz bekannt geworden, der einen in Draufsicht quadratischen Pflasterstein umfaßt, dessen seitliche, ebene Flächen zu den vertikalen Seitenkanten hin verlaufende Abrundungen aufweisen, die in Draufsicht als Kurve mit sich zu den vertikalen Seitenkanten hin ständig verkleinernden Krümmungsradien ausgebildet sind. Derartige Abrundungen werden als "Klothoide" bezeichnet.

Ein solcher "Normalstein" mit in Draufsicht quadratischer Grundfläche wird bei diesem Stand der Technik ergänzt durch einen "1/2-Stein" mit halber Grundfläche und einem "1 1/2-Stein" mit der 1,5-fachen Grundfläche. Beide Ergänzungssteine weisen wiederum in ihren Eckbereichen in Draufsicht klothoidenförmige Abrundungen auf. Solche Klothoiden können an einer oder mehreren Seitenflächen vorhanden sein.

Die Seitenflächen sowie die obere bzw. untere Fläche sind im übrigen als ebene Flächen ausgebildet. Die umlaufenden Kantenbereiche können dabei unregelmäßig gebrochen ausgebildet sein. Bei diesem bekannten Steinsatz ist die Höhe der Pflastersteine stets deutlich kleiner als die Kantenlänge der oberen, quadratischen Fläche des Normalsteins. Dieses Verhältnis beträgt etwa das 2,5-fache.

Aus der DE 33 25 752 ist ein Betonpflasterstein bekannt geworden, der etwa die geometrische Formgebung des 1 1/2-Steins des US-Patents 4 792 257 aufweist, d. h. es handelt sich um einen länglichen Quader. Dabei ist jedoch die längere Seitenkante beim Pflasterstein gemäß der DE 33 25 752 etwa dreimal so lang, wie die kürzere Seitenfläche. Die Höhe dieses Pflastersteins beinhaltet ein weiteres Maß, welches kleiner ist als die Breite der kürzeren Seitenfläche. Die Besonderheit bei diesem Stand der Technik liegt darin, daß die Steinform unterschiedlich verlegt werden kann. Dabei ist aufgrund der unterschiedlichen Maße zwischen Steinhöhe und Steinbreite eine gemischte Verlegung nicht möglich, da ein um 90° um die Längsachse gedrehter Pflasterstein aufgrund seiner Breite eine größere Verlegungshöhe bildet. Ein solcher, um 90° verdrehter Pflasterstein ergibt in seinem Verlegemuster aufgrund der nach oben verlegten Klothoide eine nicht ebene Oberflächenstruktur, da die Klothoidenform in die obere Fläche zu liegen kommt. Wie aus den Figuren der DE 33 25 752 ersichtlich, können so mit einem Formstein unterschiedliche Flächenstrukturen verlegt werden. Eine Mischverlegung ist jedoch nicht möglich.

Aus der EP 0 768 427 A1 ist ein Pflasterstein in Würfelform bekannt geworden, dessen Formgebung durch Aufbrechung eines größeren Quaders entsteht. Dabei sollen die Bruchkanten als charakteristische obere Flächen zur Erzeugung eines rustikalen Eindrucks verwendet werden. Bei einem solchen Pflasterstein können aufgrund der Würfelform glatte oder gebrochene obere Flächen verlegt werden.

Aufgabe und Vorteile der Erfindung:

Der Erfindung liegt die Aufgabe zugrunde, einen Formstein vorzuschlagen, der aufgrund seiner Formgebung eine vielfältige Verlegungsmöglichkeit bietet. Dabei sollen sowohl ebene als auch unebene Flächen erzeugt werden, die auch in Mischform gestaltet werden können.

Diese Aufgabe wird durch einen Formstein bzw. Formsteine in einem Pflastersteinbelag nach den Ansprüchen 1 und 4 gelöst.

In den Unteransprüchen sind vorteilhafte und zweckmäßige Weiterbildungen des im Hauptanspruch angegebenen Formsteins dargestellt.

Der Erfindung liegt die Erkenntnis zugrunde, daß eine ebene oder eine profilierte Oberflächenstruktur eines Pflastersteinbelags mit z. B. nur einem Formstein dann verwirklicht werden kann, wenn der Formstein an seinen Außenflächen unterschiedliche geometrische Strukturen aufweist, die wahlweise zur Gestaltung der Pflastersteinoberfläche verwendet werden können. Wird insbesondere der Pflasterstein in Form eines Würfels, d. h. mit Seitenkanten gleicher Länge verwendet, so kann eine unterschiedliche Gestaltung der Würfelseiten dazu führen, unterschiedliche Oberflächenstrukturen zu gestalten. Dabei verwendet die vorliegende Erfindung zusätzlich das Merkmal der geometrischen Abwandlung einer Würfelfläche. Dies geschieht derart, daß entweder eine ebene Würfelfläche in ihrer Seitenkontur strukturiert ist, oder daß eine Würfelfläche in sich eine zwei- oder dreidimensionale Formgebung aufweist. Durch diese Maßnahmen kann durch Drehung des Würfels um eine horizontale oder eine vertikale Drehachse jeweils eine andere "Würfeloberfläche" als obere, begehbare Fläche verwendet werden, wobei die jeweils unterschiedlichen Strukturen dieser Flächen zu einem sehr unterschiedlichen Aussehen des Pflastersteinbelags führen. Insbesondere können ebene Flächen und gewölbte Flächen als obere Fläche eines jeweiligen Formsteins gewählt werden, die jeweils miteinander kombiniert werden können.

In Weiterbildung dieser Grundidee kann auch ein sogenannter "Doppelwürfel" oder "2-fach-Würfel" verwendet werden, der den Abmaßen von zwei nebeneinander gelegten Grundelementen entspricht. Auch dieser 2-fach-Würfel kann unterschiedlich verlegt werden, indem dieser um seine horizontale Längsachse z. B. um 90° gedreht wird. Hierfür muß jedoch die Steinhöhe und die kürzere Breitseite des Steins in ihrem Längenmaß übereinstimmen, um überstandslos, d. h. in gleicher Verlegehöhe in das Rastermaß eingefügt zu werden.

Vorteilhaft ist weiterhin die Verwendung eines 4-fach-Würfels, d. h. der Grundstein wird 4-fach um eine vertikale Längsachse zusammengefügt, wobei ein derartiger Stein im Flächenverband lediglich um seine vertikale Mittelachse drehbar ist.

In besonderer Ausgestaltung der Erfindung sind die Flächen solcher Steinformen mit einer sogenannten Klothoide versehen, d. h. die an sich ebene Seitenfläche weist zum Kantenbereich hin eine Abrundung auf, deren Krümmungsradius sich zur Seitenkante hin ständig verkleinert. Diese Klothoiden können an jeder Seitenfläche einfach oder zweifach vorgesehen sein, wodurch sich ein sehr unterschiedliches Verlegebild ergibt. Fügt man erfindungsgemäß zu einer solchen Bausatz-Konstellation weiterhin noch Keilsteine hinzu, so ergibt dies insgesamt einen Pflastersein-Bausatz, der eine vielseitige Verlegung ermöglicht. Dabei kann die Verlegung gerade oder bogenförmig ausgebildet sein, wobei die bei einem Bogen zur Bogenmitte ausgerichteten Ecken dadurch entschärft werden können, indem an solchen Stellen eine oder zwei Klothoide angeordnet werden.

Stellt man in diesem Zusammenhang Verlegebeispiele zur Verfügung, so können sich insbesondere mit der Würfelstruktur sehr unterschiedlich strukturierte Flächen in gerader oder in Bogenform ergeben.

Weitere Einzelheiten der Erfindung sind in den Zeichnungen dargestellt und werden anhand der nachfolgenden Beschreibung näher erläutert.

Es zeigen:
- Fig. 1a: einen Formstein als "Normalstein" in Würfelform mit ebener, oberer Fläche,
- Fig. 1b: die Steinform nach Fig. 1a um 90° gedreht mit unebener, oberer Fläche,
- Fig. 1c: eine Draufsicht oder eine Seitenansicht der Steinform nach Fig. 1a, 1b,
- Fig. 2a: einen "2-fach Stein" mit ebener, oberer Fläche,
- Fig. 2b: die Steinform nach Fig. 2a um 90° um seine Längsachse gedreht mit strukturierter, oberer Fläche,
- Fig. 2c: eine Draufsicht oder eine Seitenansicht der Steinform nach Fig. 2a, 2b,
- Fig. 3: eine Draufsicht auf einen "4-fach Stein",
- Fig. 4: ein Verlegebeispiel der Steinformen nach Fig. 1a, 1b,
- Fig. 5: ein Verlegebeispiel der Steinformen nach Fig. 1 bis 3,
- Fig. 6a bis Fig. 6e: Varianten der Steinform nach den Figuren 1 und 2,
- Fig. 6j: eine Variante der Steinform nach Fig. 1, 2 mit verkleinerten Abmaßen,
- Fig. 6h, 6i: eine Steinvariante mit einer Keilform und
- Fig. 7: ein Verlegungsbeispiel mit den Steinformen nach Fig. 6.

### Beschreibung der Ausführungsbeispiele

Fig. 1 zeigt den sogenannten Normalstein oder Grundstein 1, der die Grundstruktur eines Würfels mit der jeweils gleichen Kantenlänge L aufweist. Der Würfel weist eine obere, ebene, horizontale Fläche 2, eine untere, ebene und horizontale Auflagefläche 3 sowie vier vertikale Seitenflächen 4 bis 7 auf. Die oberen Eckpunkte des Würfels sind mit Bezugszeichen 8 bis 11, die unteren Eckpunkte des Würfels mit Bezugszeichen 12 bis 15 bezeichnet. Gleichermaßen sind die vertikalen Verbindungslinien durch die Eckpunkte 8 bis 15 mit den Bezugszeichen 16 bis 19 bezeichnet.

Die Draufsicht auf die würfelförmige Steinform nach Fig. 1a ist in Fig. 1c dargestellt.

Aus Fig. 1a sowie Fig. 1c ergibt sich eine erste Abrundung 20 der Seitenfläche 5, d. h. die Seitenfläche 5 weist zur vertikalen Verbindungslinie 16 hin gerichtet eine Abrundung 20 auf, deren Krümmungsradius R sich zum Eckbereich hin kontinuierlich ändert. Eine solche Abrundung wird als Klothoide bezeichnet, die im weiteren mit dem allgemeinen Bezugszeichen K bezeichnet ist. Die Formgebung einer solchen Klothoide ist in ihren Ausmaßen sowie Abmessungen sowie deren Anordnung ausführlichst in der älteren US PS Nr. 4 792 257 beschrieben. Auf diese Schrift wird hiermit ausdrücklich verwiesen. Diese Schrift wird diesbezüglich zum Inhalt der vorliegenden Anmeldung gemacht. Insbesondere können die Klothoiden unterschiedliche Maße aufweisen, d. h. der Beginn der Klothoide kann sich über unterschiedliche Längenabschnitte an der Seitenwandung erstrecken.

Aus den Figuren 1a, 1c ist weiterhin ersichtlich, daß die zur Seitenfläche 5 gegenüberliegende Seitenfläche 7 zwei Abrundungen 21, 22 aufweisen, die ebenfalls als Klothoiden K ausgebildet sind. Dabei erstreckt sich die Klothoide 21 von der ebenen Seitenfläche 7 in Richtung Eckpunkt 11 bzw. vertikale Seitenkante 19 und weist mit zunehmender Annäherung an diese Seitenkante einen immer kleiner werdenden Krümmungsradius R auf. Gleiches.gilt spiegelbildlich zur vertikalen Mittelebene 23 hinsichtlich der Abrundung bzw. Klothoide 22.

Die Klothoide 22 kann sich auch an der Seitenfläche 6 zum Eckpunkt 10 hin erstrecken. Diese ist gestrichelt mit 22' eingezeichnet. Im Bereich der vertikalen Verbindungslinie 17 befindet sich keine Abrundung, so daß diese verbindungslinie 17 gleichzeitig die Stein-Seitenkante 17 bildet.

Gleichermaßen könnte eine Klothoide auch an der Seitenfläche 4 vorhanden sein, wobei sich die Abrundung entweder zum Eckpunkt 8 oder zum Eckpunkt 11 hin erstreckt.

Durch die Klothoiden 20 bis 22 wird die Würfelform des Grundsteins 1 demzufolge in ihrer Struktur etwas abgeändert, d. h. Eckbereiche werden durch die Abrundung großflächig abgeschnitten.

Die Würfelstruktur des Pflastersteins nach Fig. 1a weist vertikale Symmetrieebenen 23, 24 auf. Aus Fig. 1a ergeben sich horizontale Drehachsen 25, 26 bzw. eine vertikale Drehachse 27 durch den Symmetriemittelpunkt 28.

Die würfelförmige Steinform nach Fig. 1a ermöglicht es, diesen Stein in allen Richtungen um die Drehachsen 25, 26, 27 jeweils um 90° oder 180° zu drehen.

Dreht man beispielsweise den Stein nach Fig. 1a um die horizontale Drehachse 25 im Uhrzeigersinn (Pfeil 29), so ergibt sich die Steinform nach Fig. 1b. Die hintere Seitenfläche 7 wird zur oberen Fläche 7', die obere Fläche 2 wird zur Seitenfläche 2' und die vordere Seitenfläche 3 wird zur unteren Seitenfläche 3'. Hat der Pflasterstein nach Fig. 1a eine obere, ebene Fläche 2, so wird diese Fläche bei einer Drehung um 90° um die Drehachse 25 die obere Fläche zu einer profilierten Oberfläche 7' mit den beiden Klothoiden 21, 22. Hierdurch ist die obere Struktur in zwei Richtungen durch die Klothoiden 21, 22 in Richtung Seitenkanten abgeschrägt. Dies vermittelt der oberen Fläche 7' eine räumliche zweidimensionale Struktur.

Beim Ausführungsbeispiel 2a bis 2c handelt es sich um einen sogenannten 2-fach Stein oder Doppelstein 30. Verdoppelt man die Steinform nach Fig. 1a um die Länge 2L, so ergibt sich die Steinform nach Fig. 2a mit einer längeren Seitenkante 2L mit einer kürzeren Seitenkante L sowie einer Höhe L. Der Pflasterstein nach Fig. 2a weist eine obere, ebene Fläche 31, eine untere Auflagefläche 32 sowie vertikale Seitenflächen 33 bis 36 auf. Die vordere Fläche 34 weist wiederum eine Abrundung 20 in Form einer Klothoide K, die hintere Fläche 36 zwei Abrundungen 21, 22 in Form einer Klothoide K auf. Diese Klothoiden entsprechen der Beschreibung nach Fig. 1a, 1c. Gemäß der beispielhaften Darstellung nach Fig. 2c kann die Klothoide sich auch an der Seitenfläche 35 als Klothoide 22' befinden.

Da die Seitenflächen 33, 35 im Wesentlichen einen quadratischen Querschnitt aufweisen, kann die Steinform nach Fig. 2a um eine horizontale Längs-Mittelachse 25' gedreht werden (Pfeil 29). Hierdurch kommt die hintere Seite 36 nach Fig. 2b in die obere Stellung, so daß die als Klothoide ausgebildeten Abrundungen 21, 22 wiederum als obere Fläche gemäß Darstellung in Fig. 2b erscheinen. Wünscht man eine gleich hohe Oberfläche der Steine trotz Drehung solcher Steine, kann der 2-fach Stein nach Fig. 2a lediglich um die horizontale Drehachse 25' in 90° Schritten gedreht werden.

Fig. 2b zeigt in einer rechts angesetzten Form die Variante mit einer Klothoide 22' an der Seitenfläche 35.

Besteht die Steinform nach Fig. 2 aus zwei nebeneinander liegenden Würfelstrukturen nach Fig. 1, so sind beim Ausführungsbeispiel nach Fig. 3 sinngemäß vier Grundsteine in ihrer Würfelform nebeneinander gelegt. Dieser 4-fach Stein 37 weist demzufolge in seiner quadratischen Draufsicht nach Fig. 3 eine Kantenlänge von jeweils 2L auf. Die obere, ebene Fläche ist mit 38, eine untere, nicht sichtbare Auflagefläche, mit Bezugszeichen 39 bezeichnet. Die vertikalen Seitenflächen sind mit 40 bis 43 bezeichnet. Wie schon bei den Figuren 1 und 2 beschrieben, weist die vordere seitliche Fläche 41 eine seitliche, klothoidenförmige Abrundung 20 auf. Gleichermaßen weist die gegenüberliegende vertikale Seitenfläche 43 zu beiden Eckbereichen hin weisende Abrundungen 21, 22 auf, die ebenfalls klothoidenförmig ausgebildet sind.

Ebenfalls als beispielhaft dargestellt, kann alternativ die Seitenfläche 42 eine Klothoide 22' aufweisen. Die Höhe des in Draufsicht dargestellten 4-fach Steins 37 beträgt wiederum das Grundmaß L.

Der 4-fach Stein nach Fig. 3 kann zur Bildung einer gleichen Höhenlage einer verlegten Fläche nur um die vertikale Drehachse 27 um 90° oder 180° gedreht werden. Diese Drehbewegung kann selbstverständlich auch der 2-fach Stein 30 durchführen.

Die Ausführung der Klothoidenform 20 bis 22 kann an jeder beliebigen Seitenfläche oder Oberfläche vorgenommen werden.

Auch eine abgewandelte Abrundung oder Abschrägung ist denkbar.

Die Steinformen nach Fig. 2 und 3 können zur Bildung eines Randsteines auch hochkant gestellt werden, so daß diese mit einer Länge L über den übrigen Pflastersteinbelag hinausragen. Hierdurch ist eine einfache Randbegrenzung mit der gleichen Steinform möglich. Auch hier können die Steinformen derart gedreht werden, daß die obere Fläche eher abgerundet oder eher flach ausgebildet ist.

Die Figurendarstellung nach Fig. 4 zeigt ein erstes Verlegebeispiel der Steinformen nach Fig. 1a bzw. Fig. 1b.

Ist der Normalstein 1 in einer Anordnung nach Fig. 1a mit einer ebenen, oberen Fläche 2 verlegt, so ist dies in der oberen Reihe 44 von Fig. 4 dargestellt. Jeder Normalstein 1 kann dabei innerhalb der Reihe 44 noch um seine vertikale Drehachse 27 entsprechend der Pfeildarstellung 45 in oder entgegen dem Uhrzeigersinn gedreht werden. Hierdurch kann die Anordnung der Klothoiden 20 bis 22 in jeden Eckbereich verschoben werden. Die Anordnung der Klothoiden 20 bis 22 oder auch andere Klothoiden können in ihrer Lage aufgrund derartiger Drehbewegungen variiert werden.

In der nächsten Reihe 46 ist die Steinform 1' entsprechend der Darstellung nach Fig. 1b dargestellt. In diesem Fall ist die obere Fläche 7' sichtbar, so daß die Abrundungen bzw. Klothoiden 21, 22 eine abgerundete obere Fläche bilden. Neben der ebenen Oberfläche in Reihe 44 ist demnach eine strukturierte räumliche obere Fläche 7' in Reihe 46 angeordnet.

Die nächste Reihe 47 kann wiederum wie die Reihe 44 ausgebildet sein. Die unterste Reihe 48 zeigt eine Verdrehung der Normalsteine 1' in Reihe 46 um eine vertikale Drehachse 27'.

Selbstverständlich können die Normalsteine 1, 1' mit ebener Oberfläche oder abgerundeter Oberfläche 7' auch innerhalb einer Reihe beliebig variiert werden.

Beim Ausführungsbeispiel nach Fig. 5 sind die Steinformen nach Fig. 1 bis 3 kombiniert. Die obere Reihe 49 zeigt den 2-fach Stein 30 nach Fig. 2a, die daneben liegende Reihe 50 die Steinform 30' nach Fig. 2b, d. h. eine um die horizontale Längsachse um 90° gedrehte Steinform der Reihe 49.

Die Reihe 51 zeigt die Steinform analog zur Reihe 44 in Fig. 4, die Reihe 52 eine Anordnung analog zur Reihe 48 in Fig. 4, jedoch mit jeweils 2 nebeneinander liegenden Grundsteinen 1'.

Schließlich zeigt die in Fig. 5 dargestellte untere Reihe 53 die Steinform 37 nach Fig. 3.

Es versteht sich, daß die Steinformen entsprechend der Darstellung nach Fig. 4 beliebig variiert werden können. Dabei kann sowohl ein Läuferverband mit versetzten Fugen als auch ein Kreuzverband mit sich kreuzenden Fugen eingestellt werden. Weiterhin können die 2-fach Steine 30 sowie die 4-fach Steine 37 auch hochkant gestellt werden, um Randbegrenzungen zu bilden.

Varianten des Normalsteins 1, 1' nach den Figuren 1a bis 1c sind in den Figuren 6a bis 6e mit den Großbuchstaben A bis E dargestellt. Hierbei kann es sich um eine Draufsicht auf einen entsprechenden würfelförmigen Normalstein 1 handeln, dessen Klothoiden A an unterschiedlichen Seitenflächen angeordnet sind. Wird die obere Fläche wiederum mit 2, die vertikalen Seitenflächen mit Bezugszeichen 4 bis 7 bezeichnet, so ergeben sich die dargestellten Variationen. In Fig. 6a weisen die Seitenflächen 4, 6, 7 eine jeweils im Uhrzeigersinn umlaufende Klothoide K in den Eckbereichen auf.

Ein rechter Winkel eines Eckbereichs ohne Klothoide ist entsprechend markiert. Fig. 6b zeigt eine Klothoide K an den Seitenflächen 4, 5 und 6, die an den Seitenflächen 5 und 6 gegenläufig, d. h. gegen den Uhrzeigersinn und an der Seitenfläche 4 im Uhrzeigersinn angeordnet sind. Das Ausführungsbeispiel nach Fig. 6c zeigt eine Klothoide K im Bereich der Seitenfläche 5 mit im übrigen drei rechtwinkligen Eckbereichen. Fig. 6d zeigt eine Klothoide K an der Seitenfläche 5 sowie an der Seitenfläche 7 gegen den Uhrzeigersinn umlaufend angeordnet. Schließlich zeigt Fig. 6e eine Klothoide K an der Seitenfläche 4 sowie an der Seitenfläche 6 im Uhrzeigersinn umlaufend.

Die Kantenlänge L des Würfels 1 kann beispielsweise ein Maß von 9,5 X 9,5 X 9,5 cm aufweisen. Um insbesondere Flächen gemäß der Darstellung nach Fig. 7 zu verlegen, sind zusätzliche Steinformen nach Fig. 6j bis 6i vorgesehen, die mit dem Buchstaben J, H und I bezeichnet sind. Die Steinform nach Fig. 6j kann jede Grundrißstruktur der Steinformen nach Fig. 6a bis 6e aufweisen. Sie ist in Fig. 6j analog zur Fig. 6c dargestellt, mit einer Klothoide K an der Seitenfläche 5.

Beträgt die Seitenkante L beispielsweise bei den bisher angegebenen Steinformen L ≈ 95mm, so kann die Steinform nach Fig. 6j eine Kantenlänge des Würfels L' ≈ 80 mm aufweisen. Diese Sondersteinform nach Fig. 6j ist als "Kleinstein" 54 bezeichnet. Die Steinform nach Fig. 6h betrifft wiederum einen nicht erfindungsgemäßen Sonderstein als ersten Keilstein 55, der eine Überlänge L₁ ≈ 100mm und eine verkürzte Breit L₂ ≈ 75mm aufweist, bei einer im Bausatz festgelegten Höhe L aller Steine. Die Draufsicht nach Fig. 6h zeigt demnach einen im Grundriß leicht rechteckförmigen Stein 55.

Bezeichnet man in Fig. 6h die senkrechten Seitenkanten wiederum mit den Bezugszeichen 4 bis 7, so sind die beiden Seitenflächen 4 und 6 keilförmig ausgebildet und weisen dennoch in ihren Eckbereichen klothoidenförmige Abrundungen K im Uhrzeigersinn laufend auf. Die ebene Seitenfläche 4 bildet einen ersten Keilwinkel α1 ≈ 2,5°, die ebene Seitenfläche 6 einen zweiten Keilwinkel α2 ≈ 3,0°. Die Öffnung der Keilwinkel ist in die gleiche Richtung, d. h. in Fig. 6h nach unten gerichtet.

Auch die obere Seitenfläche 7 weist eine Klothoide K im Uhrzeigersinn laufend auf.

Beim zweiten nicht erfindungsgemäßen Keilstein 56 handelt es sich um einen weiteren Ergänzungsstein, mit einer gleichen Sonderlänge L₁ wie der Keilstein nach Fig. 6h, wobei L₁ ≈ 100mm betragen kann. Die weitere Sonderlänge L₃ wird z. B. mit 87mm im System ausgelegt. Auch hier weisen die Seitenflächen 4 und 6 einen ersten Keilwinkel β1 ≈ 1,5° und einen zweiten Keilwinkel β2 ≈ 1,5° auf. Die im Uhrzeigersinn verlaufenden Klothoiden K sind wiederum im Eckbereich der Seitenflächen 4, 6 angeordnet, wobei die Klothoide an der Seitenfläche 4 entgegengesetzt zum Keilwinkel β1 angeordnet ist.

Die in den Figuren 6a bis 6i in Draufsicht dargestellten Steinformen sind in einem Verlegebeispiel nach Fig. 7 in einer bogenförmigen Verlegung wiedergegeben. Dabei sind sämtliche Steinformen mit den entsprechenden Großbuchstaben bezeichnet. Hieraus ist ersichtlich, daß die Steinformen in einer jeweils um eine vertikale Mitteldrehachse gedreht werden können, um in eine entsprechend gewünschte Lage zu kommen. Diese gewünschte Lage kann sich dadurch ergeben, daß die auf der Innenseite eines Bogens aneinandergrenzenden Eckbereiche ohne Klothoide eher gegeneinanderstoßen, als mit einer entsprechenden Klothoide. Die Steine können deshalb um ihre vertikale Drehachse entsprechend gedreht werden, um in eine gewünschte Position zu gelangen. Beispielsweise werden zwei bis drei Klothoiden im unteren Stoßpunkt zusammengelegt, um eine bogenförmige Verlegung vorzunehmen. Dabei können die längeren Keilsteine H und I sowohl zum Kreismittelpunkt als auch in Querrichtung hierzu verlegt werden. Hierdurch kann mit würfelförmigen und leicht rechteckförmigen sowie keilförmigen Steinen eine besonders gut strukturierte Bogenform verlegt werden. Ist das in Fig. 7 dargestellte bogenförmigen Muster gewünscht, so kann beispielsweise eine Schablone z. B. aus verrotbarem Filterpapier unterlegt werden, auf welchem die Steine in der dargestellten Form aufgelegt werden. Selbstverständlich müssen die einzelnen Steine in irgend einer Form entsprechend gekennzeichnet werden.

Im unteren Bereich nach Fig. 7 sind zwei bogenförmige Reihen dargestellt, mit einer entsprechenden beispielhaft angegebenen Vermaßung.

Die Erfindung ist nicht auf die dargestellten und beschriebenen Ausführungsbeispiele beschränkt. Sie umfaßt auch vielmehr alle fachmännischen Weiterbildungen im Rahmen der Schutzrechtsansprüche. Insbesondere können die Klothoiden auch eine abgewandelte Formgebung aufweisen, wobei sich Klothoiden ganz besonders in ihrer Gestaltungsform hervorheben.

Weiterhin können die in Fig. 7 dargestellten Steinformen entsprechend der Draufsicht nach den Figuren 6a bis 6i eben ausgestaltet sein. Durch eine entsprechende Drehung der Steine um eine horizontale Drehachse kann auch eine räumlich abgerundete Oberfläche mit Klothoiden auf der Oberseite hergestellt werden. Dies gibt ein Darstellungsbild mit ebener und strukturierter oberer Fläche. Weiterhin können alle umlaufenden Steinkanten ganz oder teilweise gebrochen oder abgerundet sein analog z. B. der Darstellung in Fig. 1b bis 3b der US-PS 47 92 257.

### Bezugszeichenliste:

- 1.: Grundstein
- 2.: obere Fläche
- 3.: untere Fläche
- 4.: Seitenfläche
- 5.: Seitenfläche
- 6.: Seitenfläche
- 7.: Seitenfläche
- 8.: obere Eckpunkt
- 9.: obere Eckpunkt
- 10.: obere Eckpunkt
- 11.: obere Eckpunkt
- 12.: untere Eckpunkt
- 13.: untere Eckpunkt
- 14.: untere Eckpunkt
- 15.: untere Eckpunkt
- 16.: vertikale Verbindungslinie
- 17.: vertikale Verbindungslinie
- 18.: vertikale Verbindungslinie
- 19.: vertikale Verbindungslinie
- 20.: Abrundung
- 21.: Abrundung
- 22.: Abrundung
- 23.: vertikale Mittelebene
- 24.: vertikale Mittelebene
- 25.: horizontale Drehachse
- 26.: horizontale Drehachse
- 27.: vertikale Drehachse
- 28.: Symmetriemittelpunkt
- 29.: Pfeil
- 30.: 2-fach Stein / Doppelstein
- 31.: obere Fläche
- 32.: untere Auflagefläche
- 33.: vertikale Seitenfläche
- 34.: vertikale Seitenfläche
- 35.: vertikale Seitenfläche
- 36.: vertikale Seitenfläche
- 37.: 4-fach Stein
- 38.: obere ebene Fläche
- 39.: Auflagefläche
- 40.: Seitenfläche
- 41.: Seitenfläche
- 42.: Seitenfläche
- 43.: Seitenfläche
- 44.: obere Reihe
- 45.: Pfeil
- 46.: Reihe
- 47.: Reihe
- 48.: Reihe
- 49.: Reihe
- 50.: Reihe
- 51.: Reihe
- 52.: Reihe
- 53.: Reihe
- 54.: Kleinstein
- 55.: 1. Keilstein
- 56.: 2. Keilstein
- 57.: bogenförmige Reihe
- 58.: bogenförmige Reihe

## Patentansprüche

1. Formstein, insbesondere aus Beton für einen Pflastersteinbelag mit im Wesentlichen ebenen Flächen, wobei wenigstens eine Fläche (2 - 7, 31 - 36) zu wenigstens einer Seitenkante hin verlaufend eine großflächige Abrundung (20 - 22) mit sich zur Seitenkante hin verkleinernden Krümmungsradius R aufweist, **dadurch gekennzeichnet, daß** der Formstein die Form eines einfachen Würfels (1) oder eines einstückigen Formsteins (30) mit den Abmaßen von zwei nebeneinander liegenden Würfeln als 2-facher Würfel aufweist, wobei die Fläche (2 - 7, 31 - 36) mit großflächiger Abrundung (20 - 22) wahlweise in vertikaler oder horizontaler Lage positionierbar ist und wobei die großflächige Abrundung (20 - 22) ca. 1/4 bis 1/6 einer Würfellänge L entspricht.

2. Formstein nach Anspruch 1, **dadurch gekennzeichnet, daß** wenigstens eine der Würfelflächen eine großflächige Abrundung aufweist, deren Krümmungsradius sich vorzugsweise zum Eckbereich hin stetig ändert.

3. Formstein nach einem der vorgenannten Ansprüche, **dadurch gekennzeichnet, daß** die Größe des 2-fachen Würfels eine Breite und Höhe im Kantenmaß L und einer Länge im Kantenmaß 2L aufweist, wobei eine Drehung des 2-fachen Würfels beim Verlegen um seine horizontale Längsachse um 90° und/oder 180° bei gleichbleibender Steinhöhe gegeben ist.

4. Formsteine in einem Pflastersteinbelag, insbesondere aus Beton mit im Wesentlichen ebenen Flächen, wobei wenigstens eine Fläche (2 - 7, 31 - 36) des Formsteins zu wenigstens einer Seitenkante hin verlaufend eine großflächige Abrundung (20 - 22) mit sich zur Seitenkante hin verkleinernden Krümmungsradius R aufweist, **dadurch gekennzeichnet, daß** Formsteine vorgesehen sind, die die Form eines einfachen Würfels (1) oder eines einstückigen Formsteins (30) mit den Abmaßen von zwei nebeneinander liegenden Würfeln als 2-facher Würfel aufweisen, wobei die Fläche (2 - 7, 31 - 36) mit großflächiger Abrundung (20 - 22) wahlweise in vertikaler oder horizontaler Lage positionierbar ist und wobei die großflächige Abrundung (20 - 22) ca. 1/4 bis 1/6 einer Würfellänge L entspricht und daß weitere einstückige Formsteine (37) mit Abmaßen von vier nebeneinander liegenden Würfeln als 4-facher Würfel vorgesehen sind, dessen Drehung nur um eine vertikale Drehachse (27) erfolgt, wobei die großflächige Abrundung ca. 1/4 bis 1/6 der würfellänge L entspricht.

5. Formstein oder Formsteine in einem Pflastersteinbelag nach einem der vorgenannten Ansprüche, **dadurch gekennzeichnet, daß** der Krümmungsradius der zur Seitenkante hin verlaufenden Abrundungen als in Draufsicht oder Seitenansicht verlaufende Kurve mit sich zu den Eckbereichen hin ständig verkleinernden Krümmungsradius als Klothoide ausgebildet ist.

6. Formstein oder Formsteine in einem Pflastersteinbelag nach Anspruch 5, **dadurch gekennzeichnet, daß** die Fläche des Formsteins zur Bildung der Klothoide zu einer Seitenkante hin auf ca. 1/4 bis 1/6 der Würfellänge L ausgebildet ist, wobei die klothoidenförmige Krümmung mit sich zum Eckbereich hin verjüngenden Krümmungsradius variierbar ist.

7. Formstein oder Formsteine in einem Pflastersteinbelag nach einem der vorgenannten Ansprüche, **dadurch gekennzeichnet, daß** wenigstens eine Seitenkante zwischen zwei Seitenflächen oder zwischen Seitenflächen und Ober/Unterfläche scharfkantig oder unregelmäßig gebrochen oder abgerundet ausgebildet ist.

8. Formstein oder Formsteine in einem Pflastersteinbelag nach Ansprüche 1 oder 4, **dadurch gekennzeichnet, daß** der würfelförmige Grundstein und/oder der 2-fach-Würfel und/oder der 4-fach-Würfel an wenigstens zwei gegenüberliegenden oder an drei Seitenflächen klothoidenförmige Abrundungen aufweist, die in Draufsicht des Formsteins im Uhrzeigersinn oder gegenläufig oder entgegengesetzt sind.

## Claims

1. Shaped block, in particular made of concrete for a paving stone covering having substantially planar faces, at least one face (2 to 7, 31 to 36) having a rounded portion (20 to 22) over a large area running toward at least one side edge and with a radius (R) of curvature decreasing toward the side edge, **characterised in that** the shaped block has the shape of a simple cube (1) or a one-piece shaped block (30) with the dimensions of two cubes located next to one another as a double cube, wherein the face (2 to 7, 31 to 36) with a rounded portion (20 to 22) over a large area can be positioned as desired in a vertical or horizontal position and wherein the rounded portion (20 to 22) over a large area corresponds to about 1/4 to 1/6 of a cube length L.

2. Shaped block according to claim 1, **characterised in that** at least one of the cube faces has a rounded portion over a large area, the radius of curvature of which preferably changes constantly toward the corner region.

3. Shaped block according to any one of the preceding claims, **characterised in that** the size of the double cube has a width and height in the edge measurement L and a length in the edge measurement 2L, provision being made to rotate the double cube by 90° and/or 180° about its horizontal longitudinal axis during laying, with a constant block height.

4. Shaped blocks in a paving stone covering, in particular made of concrete with substantially planar faces, wherein at least one face (2 to 7, 31 to 36) of the shaped block has a rounded portion (20 to 22) over a large area running toward at least one side edge, with a radius R of curvature decreasing toward the side edge, **characterised in that** shaped blocks are provided which have the shape of a simple cube (1) or a one-piece shaped block (30) with the dimensions of two cubes located next to one another as a double cube, wherein the face (2 to 7, 31 to 36) with a rounded portion (20 to 22) over a large area can be positioned as desired in a vertical or horizontal position and wherein the rounded portion (20 to 22) over a large area corresponds to about 1/4 to 1/6 of a cube length L and **in that** further one-piece shaped blocks (37) with the dimensions of four cubes located next to one another are provided as a quadruple cube, the rotation of which only takes place about a vertical axis (27) of rotation, the rounded portion over a large area corresponding to about 1/4 to 1/6 of the cube length L.

5. Shaped block or shaped blocks in a paving stone covering according to any one of the preceding claims, **characterised in that** the radius of curvature of the rounded portions running toward the side edge is formed as a curve extending, in a plan view or lateral view, with a radius of curvature constantly decreasing toward the corner regions, as a clothoid.

6. Shaped blocks or shaped block in a paving stone covering according to claim 5, **characterised in that** the face of the shaped block is designed to form the clothoid toward a side edge over about 1/4 to 1/6 of the cube length L, the clothoid-shaped curvature with the radius of curvature tapering toward the corner region being variable.

7. Shaped block or shaped blocks in a paving stone covering according to any one of the preceding claims, **characterised in that** at least one side edge between two side faces or between side faces and an upper/lower face is designed to be sharp-edged or irregularly broken or rounded.

8. Shaped block or shaped blocks in a paving stone covering according to claims 1 or 4, **characterised in that** the cube-shaped basic block and/or the double cube and/or the quadruple cube has clothoid-shaped rounded portions on at least two opposing or on three side faces, the rounded portions being arranged in the clockwise direction or running in the opposite direction or being opposed in the plan view of the shaped block.

## Revendications

1. Pavé moulé notamment en béton pour réaliser un pavage ayant des surfaces essentiellement planes, dont au moins une surface (2-7, 31-36) a un arrondi de grande surface (20, 22) dirigé vers une arête latérale avec un rayon de courbure (R) diminuant vers l'arête latérale,
**caractérisé en ce que**
le pavé moulé a la forme d'un cube simple (1) ou d'un pavé moulé (30) en une seule pièce ayant les dimensions de deux cubes juxtaposés comme cube double, la surface (2-7, 31-36) avec l'arrondi (20, 22) de grande surface pouvant être positionnée au choix en position verticale ou horizontale, et
l'arrondi de grande surface (20-22) correspond à environ 1/4 jusqu'à 1/6 de l'arête L du cube.

2. Pavé moulé selon la revendication 1,
**caractérisé en ce qu'**
au moins l'une des surfaces du pavé a un arrondi à grande surface dont le rayon de courbure varie de préférence de manière continue jusque vers la zone de coin.

3. Pavé moulé selon l'une des revendications précédentes,
**caractérisé en ce que**
la dimension du cube double correspond à une largeur et une hauteur d'arête L et une longueur de mesure de l'arête de L, une rotation du cube double lors de sa pause autour de son axe longitudinal horizontal de 90° et/ou de 180° conservant la hauteur du pavé.

4. Pavés moulés dans un pavage, notamment en béton, ayant des surfaces essentiellement planes et au moins une surface (2-7, 31-36) du pavé ayant un arrondi de grande surface (20-22) dirigé vers une arête latérale, et son rayon de courbure R diminue vers l'arête latérale,
**caractérisés en ce que**
les pavés moulés ont la forme d'un cube simple (1) ou d'un pavé moulé (30) en une seule pièce avec les dimensions de deux cubes juxtaposés comme double cube,
la surface (2-7, 31-36) d'arrondi de plus grande surface (20-22) pouvant être positionnée au choix en position verticale ou horizontale,
l'arrondi de plus grande surface (20-22) correspondant à environ 1/4-1/6 de la longueur L du cube et
d'autres pavés moulés en une seule pièce (37) ayant des dimensions de quatre cubes juxtaposés étant réalisés comme cubes quadruples dont la rotation se fait autour d'un axe vertical (27), l'arrondi de plus grande surface correspondant à environ 1/4 jusqu'à 1/6 de la longueur L du cube.

5. Pavé moulé ou pavés moulés dans un pavage selon l'une des revendications précédentes,
**caractérisé en ce que**
le rayon de courbure des arrondis dirigé vers les arêtes latérales ont une courbe tant vue de dessus qu'en vue de côté avec un rayon de courbure diminuant en permanence vers les zones de coin, en forme de clothoïde.

6. Pavé moulé ou pavés moulés de pavage selon la revendication 5,
**caractérisé en ce que**
la surface du pavé moulé a une arête latérale représentant entre 1/4 jusqu'à 1/6 de la longueur L du cube pour former la clothoïde et l'arrondi en forme de clothoide varie avec un rayon de courbure diminuant vers la zone de coin.

7. Pavé moulé ou pavés moulés de pavage selon l'une des revendications précédentes,
**caractérisé en ce qu'**
au moins une arête latérale entre deux surfaces latérales ou entre les surfaces latérales et la surface supérieure de la surface inférieure présente une arête vive ou est cassée de manière irrégulière ou est arrondie.

8. Pavé moulé ou pavés moulés d'un pavage selon les revendications 1 ou 4,
**caractérisé en ce que**
le pavé de base en forme de cube et/ou de cube double et/ou de cube quadruple présente sur au moins deux surfaces latérales opposées ou sur trois surfaces latérales, des arrondis en forme de clothoïdes qui en vue de dessus du pavé sont dirigés dans le même sens ou dans le sens opposé suivant le sens des aiguilles d'une montre.
